# EUROPÄISCHE PATENTSCHRIFT

(11) **EP 2 727 685 B1**
(45) Veröffentlichungstag und Bekanntmachung des Hinweises auf die Patenterteilung: **13.03.2019**
(21) Anmeldenummer: 13187107.1
(22) Anmeldetag: 02.10.2013
(51) Int. Cl.: B25B 13/06, B25B 23/10, B25B 23/12

(54) **Haltevorrichtung für einen Schraubenkopf mit Nuss**
Holding device for a screw head with nut
Dispositif de support pour une tête de vis avec noix

(30) Priorität: 31.10.2012 DE 102012219944
(43) Veröffentlichungstag der Anmeldung: 07.05.2014
(73) Patentinhaber: Adolf Würth GmbH & Co. KG, 74653 Künzelsau (DE); Würth International AG, 7000 Chur (CH)
(72) Erfinder: Wunderlich, Andreas, 74635 Kupferzell (DE); Eckert, Rainer, 97990 Weikersheim (DE)
(74) Vertreter: Patentanwälte Ruff, Wilhelm, Beier, Dauster & Partner mbB

(56) Entgegenhaltungen:
- GB-A- 191 328 448
- US-A- 4 744 273

## Beschreibung

Es ist üblich, Schrauben mithilfe eines Schraubers und einer Stecknuss einzuschrauben. Die Stecknuss wird in Eingriff mit dem Schraubenkopf der Schraube gebracht und dann mithilfe eines angetriebenen Schraubers eingeschraubt. Der Vorschub der Schraube wird durch das Gewinde der Schraube bestimmt. Beim Einschrauben oder Herausschrauben kann durch den Vortrieb des Gewindes die Stecknuss von dem Schraubenkopf abrutschen. Dies kann bei sehr langen Schrauben, beispielsweise mit einer Länge von mehr als 20 cm, auch dadurch geschehen, dass die Schraube selbst sich elastisch verwindet.

Es ist bereits eine Einschraubhilfe bekannt, die eine Klammer mit einem Aufnahmeraum für eine mit einem Schraubenkopf in Eingriff stehende Stecknuss aufweist. Sowohl die Stecknuss als auch die Schraube werden axial in den Aufnahmeraum eingeschoben. Die dem Antrieb zugeordnete Stirnseite weist eine Vierkantöffnung auf, so dass bei dem Einschrauben die Klammer mit verdreht wird (US 4744273).

Weiterhin bekannt ist eine Einschraubhilfe, die an einem Schraubendreher selbst befestigt ist und an der Unterseite eines Schraubenkopfs angreift, der mit dem der Schraubendreher in Eingriff steht (US 3178971).

Bei einer weiteren Einschraubhilfe kann die Schraube seitlich in einem Käfig eingesetzt werden. Allerdings muss der Schraubendreher zum Eingriff mit dem Schraubenkopf dann verstellt werden (GB 28448).

Der Erfindung liegt die Aufgabe zu Grunde, eine Möglichkeit zu schaffen, das Abrutschen der Stecknuss von dem Schraubenkopf zuverlässig zu verhindern.

Zur Lösung dieser Aufgabe schlägt die Erfindung eine Haltevorrichtung mit den im Anspruch 1 genannten Merkmalen vor. Weiterbildungen der Erfindung sind Gegenstand von Unteransprüchen.

Die Haltevorrichtung enthält also einen Käfig, in dem ein Aufnahmeraum gebildet ist, in dem der Schraubenkopf einer Schraube und die in Eingriff mit diesem Schraubenkopf stehende Stecknuss untergebracht sind. Durch die an den beiden Stirnseiten des Käfigs gebildeten Vorsprünge wird verhindert, dass die Stecknuss außer Eingriff mit dem Schraubenkopf gelangt. Die Aufnahme ist so ausgebildet, dass die Stecknuss bezüglich ihrer Drehachse seitlich nicht verschoben werden kann. Dies kann beispielsweise dadurch geschehen, dass die Stecknuss an mehreren Stellen an einer Ausbildung des Käfigs anliegt. Da der Schraubenkopf in Eingriff mit der Stecknuss steht, reicht es aus, wenn die Stecknuss gegen seitliches Ausweichen gesichert ist.

Es hat sich als besonders sinnvoll herausgestellt, den Käfig so auszugestalten, dass die Stecknuss zusammen mit dem Schraubenkopf seitlich in den Aufnahmeraum eingesetzt werden kann. Anders ausgedrückt kann der Käfig auf die Kombination aus Schraube und Stecknuss seitlich aufgesetzt werden. Dies ermöglicht es dem Benutzer, zunächst die Stecknuss mit dem Schraubenkopf in Eingriff zu bringen, und erst anschließend den Käfig aufzuschieben.

Die seitliche Öffnung, die das Einschieben von Stecknuss der Schraube ermöglicht, kann dabei so gestaltet werden, dass sie das Durchschieben gerade noch ermöglicht, gegebenenfalls auch unter Überwindung einer gewissen Hemmung.

Da es keine Drehverbindung zwischen dem Antriebswerkzeug und dem Käfig gibt, sondern nur eine Drehverbindung zwischen dem Antriebswerkzeug und der Stecknuss, kann der Benutzer den Käfig auch beispielsweise bei Beginn des Schraubvorgangs festhalten. Auch dann, wenn gegen Ende des Schraubvorgangs der Käfig gegen die Oberfläche gezogen wird, braucht er nicht mit zu rotieren, was zu einer Schonung der Oberfläche führt.

In Weiterbildung der Erfindung kann vorgesehen sein, dass die seitliche Öffnung des Käfigs so gestaltet ist, dass auch das Einschieben dann möglich ist, wenn der Abtrieb des Drehwerkzeugs mit der Stecknuss schon in Eingriff steht. Dann kann der Benutzer in seinem normalen gewohnten Arbeitsrhythmus bleiben. Die Schraube wird mit der Stecknuss verbunden und das Drehwerkzeug mit der Stecknuss. Erst anschließend wird dann der Käfig seitlich aufgeschoben.

Es wurde erwähnt, dass sowohl zur Anlage an der Antriebsseite der Stecknuss als auch zur Anlage an der Unterseite des Schraubenkopfs mindestens ein Vorsprung vorgesehen ist, der den Zusammenhalt der beiden ineinander eingreifenden Teile gewährleistet. Sinnvollerweise sind mehrere über den Umfang verteilte Vorsprünge vorhanden, die in Weiterbildung der Erfindung jeweils als ein durchgehender Teilringvorsprung ausgebildet sein können. Dies gilt sowohl für den Angriff an der Unterseite des Schraubenkopfs als auch den Angriff an der Antriebsseite der Stecknuss. Unter Antriebsseite ist diejenige Seite der Stecknuss zu verstehen, an der der angetriebene Schrauber mit der Stecknuss verbunden wird.

Dabei können die Vorsprünge an den beiden Stirnseiten unterschiedlich weit in den Innenraum des Käfigs radial hinein ragen. Der Vorsprung an der der Stecknuss zugeordneten Stirnseite muss die Antriebsausbildung der Stecknuss freilassen, während der Vorsprung an der dem Schraubenkopf zugeordneten Stirnseite des Aufnahmeraums das Durchtreten des Schraubenschafts zulassen muss.

Der Käfig dient zur Festlegung der Stecknuss in Querrichtung und auch zum Zusammenhalten von Stecknuss und Schraubenkopf in Axialrichtung. Er kann beispielsweise aus einzelnen Stäben bestehen, die längs eines halben Kreisbogens angeordnet sind, wodurch der Käfig annähernd die Form eines Halbzylinders aufweist.

Es hat sich als besonders sinnvoll gerade auch im Hinblick auf die Herstellung der Haltevorrichtung herausgestellt, dass der Käfig als Teilhohlzylinder ausgebildet ist, dessen Innendurchmesser dem Außendurchmesser der Stecknuss entspricht. Beispielsweise erstreckt sich der Hohlzylinder über eine halbe Bogenlänge. Um eine besonders zuverlässige Halterung der Stecknuss zu gewährleisten, kann sich der als Hohlzylinder ausgebildete Käfig auch tangential zum Umfang über eine Axialebene hinaus erstrecken, wobei in diesem Bereich die Seitenwände dann parallel verlaufen.

Zum Festhalten der Stecknuss in dem Aufnahmeraum kann im einfachsten Fall vorgesehen sein, eine Klammer um den Käfig herumzulegen. Diese Klammer kann entweder beim Einsetzen von Stecknuss und Schraubenkopf in den Aufnahmeraum abgenommen und anschließend wieder aufgesetzt werden. Es ist jedoch auch möglich, eine Klammer so auszugestalten, dass die Stecknuss gegen Überwindung eines Widerstands der Klammer in den Aufnahmeraum eingedrückt wird.

Anders ausgedrückt kann in weiterer Ausgestaltung der Erfindung eine Sicherungseinrichtung vorgesehen sein, die die Stecknuss in dem Käfig festhält. Wenn die Stecknuss festgehalten wird, wird damit gleichzeitig auch der Schraubenkopf festgehalten.

Beispielsweise kann die Sicherungseinrichtung eine Federklammer aufweisen, insbesondere in Form eines Ringabschnitts bzw. eines halben Rings. Der Ringabschnitt kann verschieblich in dem Käfig geführt sein und in geöffnetem Zustand das Einlegen von Schraubenkopf und Nuss erlauben und im geschlossenen Zustand beide in dem Käfig halten. Optional können Rastmittel vorgesehen sein, um den Halbring in den beiden Stellungen zu verrasten.

Eine weitere Möglichkeit für diese Sicherungseinrichtung kann darin bestehen, dass die Ränder der seitlichen Öffnung des Käfigs diese Sicherungseinrichtung bilden. Diese können beispielsweise einen gegenseitigen Abstand voneinander aufweisen, der geringfügig kleiner ist als der Durchmesser der Stecknuss. Dies bedeutet, dass die Stecknuss in den Aufnahmeraum eingeschnappt werden muss.

Andererseits ist es auch möglich und wird von der Erfindung in weiterer Ausgestaltung vorgeschlagen, dass mindestens ein Rand dieser Öffnung verformbar ausgebildet ist, beispielsweise durch eine elastische Lippe.

Möglich ist auch, dass der gesamte Käfig in geringem Ausmaß federnd ausgebildet ist, beispielsweise dann, wenn er als Hohlzylinder ausgebildet ist.

Eine nochmals weitere Möglichkeit zur Bildung der Sicherungseinrichtung kann in dem Anordnen eines Magneten in der Wand des Aufnahmeraums verwirklicht sein.

Eine nochmals weitere Möglichkeit zur Sicherung kann darin bestehen, dass an dem Käfig ein verschiebbarer oder verkippbarer Riegel vorgesehen ist, der über die Öffnung geschoben oder verkippt wird.

Weitere Merkmale, Einzelheiten und Vorzüge der Erfindung ergeben sich aus den Ansprüchen, deren Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: die perspektivische Ansicht einer Ausführungsform der Haltevorrichtung nach der Erfindung;
- Figur 2: die Seitenansicht der Haltevorrichtung mit einer schematisch angedeuteten Schraube;
- Figur 3: die Seitenansicht der Haltevorrichtung aus einer gegenüber Figur 2 um 90° versetzten Richtung;
- Figur 4: die Seitenansicht der Haltevorrichtung von links in Figur 3 bzw. von hinten in Figur 2.

In Figur 1 ist eine Stecknuss 1 dargestellt, die in ihrem oberen Bereich einen kreiszylindrischen Querschnitt aufweist. Die Stecknuss 1 weist eine in Figur 1 oben dargestellte ebene Stirnfläche 2 mit einer viereckigen Vertiefung 3 auf. Die viereckige Vertiefung dient zur Übertragung eines Drehmoments durch einen elektrischen Schrauber. Die Stecknuss 1 steht in Eingriff mit dem Schraubenkopf einer angedeuteten Schraube 4. Die Stecknuss 1 ist in einem Käfig 5 angeordnet, der einen Aufnahmeraum 6 für die Stecknuss 1 und den Schraubenkopf der Schraube 4 bildet. Im dargestellten Beispiel ist der Käfig 5 von einem Teilzylinder 7 gebildet, der zu der in Figur 1 sichtbaren Vorderseite hin offen ist. An seinen beiden Stirnseiten enthält der als Hohlzylinder 7 ausgebildete Käfig 5 jeweils einen nach innen gerichteten Teilringvorsprung 8 bzw. 9, der sich jeweils über etwa eine halbe Bogenlänge erstreckt.

Der Außendurchmesser des in Figur 1 oberen kreiszylindrischen Abschnitts der Stecknuss 1 entspricht dem Innendurchmesser des Hohlzylinders 7. Damit ist sichergestellt, dass die Stecknuss 1 sich in dem Käfig 5 allenfalls in Richtung auf die offene Seite hin bewegen kann, nicht aber in sonstige Richtungen. Gegebenenfalls kann zum Erleichtern des Einsteckens der Stecknuss 1 der Innendurchmesser des Hohlzylinders 7 geringfügig größer sein als der Außendurchmesser des kreiszylindrischen Abschnitts der Stecknuss 1.

Nun zu Figur 4. An der oberen Stirnseite 10 des Käfigs 5 ist der Teilringvorsprung 8 ausgebildet, der in den Innenraum des Käfigs 5 hineinragt und damit an seiner Unterseite eine Anlagefläche 11 für die Stirnseite 2 der Stecknuss 1 bildet. Die Radialerstreckung des Teilringvorsprungs 8 ist so gewählt, dass die Vertiefung 3 freibleibt. Der angetriebene Schrauber kann also in die Vertiefung 3 eingreifen.

An der gegenüberliegenden Stirnseite 12 des Käfigs 5 ist der zweite Teilringvorsprung 9 ausgebildet, der ebenfalls in den Innenraum 6 des Käfigs 5 hineinragt und dort eine Anlagefläche für die Unterseite des Schraubenkopfs 13 der Schraube 4 bildet.

In der Darstellung der Figur 1 und Figur 4 ist die Stecknuss auf die Antriebsausbildung des Schraubenkopfs 13 aufgesetzt, es besteht also ein Eingriff zwischen der Stecknuss 1 und dem Schraubenkopf 13. Durch die Anordnung der nach innen ragenden Vorsprünge kann dieser Eingriff dann, wenn die Stecknuss 1 innerhalb des Käfigs 5 angeordnet ist, nicht gelöst werden.

Der Ansicht der Figur 4 kann man auch entnehmen, dass die Vorsprünge 8 und 9 unterschiedlich weit den Innenraum 6 hineinragen. Der Vorsprung 9 muss Platz für den Schraubenschaft 4 lassen, während der Vorsprung 8 den Zugriff auf die Vertiefung 3 der Stirnfläche 2 der Stecknuss 1 zulassen muss.

Die Figur 2 zeigt die Haltevorrichtung aus der entgegengesetzten Richtung gegenüber der Darstellung der Figur 4. In der Wand des Käfigs 5 ist eine Öffnung 14 ausgebildet, in der ein Permanentmagnet 15 angebracht ist. Der Permanentmagnet 15 hält die Stecknuss 1, die in der Regel aus ferromagnetischem Material, also Stahl besteht, fest. Damit wird sichergestellt, dass sich in den normalen Arbeitsbedingungen die Stecknuss 1 gegenüber dem Käfig 5 nicht seitlich verschieben kann.

Die Achse der Stecknuss und damit der Schraube ist durch eine Markierung 16 in Figur 2 angezeigt.

Nun zu Figur 3. Auch hier ist die Achse durch die Markierung 16 angedeutet. Man kann daher erkennen, dass sich der Käfig nicht nur bis zu der der Markierung 16 entsprechenden axialen Mittelebene erstreckt, sondern über diese Ebene hinaus. Allerdings ist jenseits dieser Ebene die Querschnittsform nicht mehr die eines Kreiszylinders, sondern die Seitenwände verlaufen in diesem Bereich parallel zueinander. Sonst wäre das Einschieben der Stecknuss 1 nicht mehr möglich.

Die Verwendung der Haltevorrichtung, die von der Erfindung vorgeschlagen wird, geschieht folgendermaßen. Zunächst wird die Stecknuss 1 auf den Schraubenkopf 13 aufgesteckt. Anschließend wird der Käfig 5 von der Seite her auf die Kombination aus Stecknuss 1 und Schraubenkopf 13 aufgeschoben, beispielsweise von rechts in Figur 3. Das Aufschieben geschieht, bis die Mantelfläche der Stecknuss 1 an der Innenseite des Käfigs anliegt. In dieser Position wird die Stecknuss 1 von dem Permanentmagneten 15 festgehalten. Damit ist die Haltevorrichtung funktionsfertig. Der Antrieb des Schraubers wird mit der Vertiefung 3 in der Stirnfläche 2 der Stecknuss 1 verbunden und der Einschraubvorgang kann beginnen. Der Einschraubvorgang kann fortfahren, bis die untere Stirnseite 12 des Käfigs 5 kurz vor der Oberfläche des Materials angeordnet ist, in das die Schraube 4 eingeschraubt wird. Dann kann die Haltevorrichtung abgenommen werden und der Rest dann ohne die Haltevorrichtung weiter geschraubt werden. In diesem Endbereich besteht die Gefahr des Abrutschens nicht mehr.

## Patentansprüche

1. Haltevorrichtung für einen Schraubenkopf mit einer Nuss, mit
1.1 einem Käfig (5), der
1.2 zwischen zwei einander gegenüberliegenden Stirnseiten (10,12) einen Aufnahmeraum für den Schraubenkopf (13) einer Schraube (4) und eine mit diesem in Eingriff stehende Stecknuss (1) aufweist,
1.3 die in dem Aufnahmeraum gegenüber ihrer Drehachse im Wesentlichen unverschiebbar aufgenommen sind,
1.4 wobei an der einen Stirnseite (10) mindestens ein in den Aufnahmeraum ragender Vorsprung zur Anlage an der Antriebsseite der Stecknuss (1) und
1.5 an der anderen Stirnseite mindestens ein nach innen in den Aufnahmeraum ragender Vorsprung zur Anlage an der Unterseite des Schraubenkopfs (13) der Schraube (4) angeordnet ist,
1.6 der axiale Innenabstand der Vorsprünge an den beiden Stirnseiten (10,12) des Käfigs (5) etwa dem Abstand zwischen der Unterseite des Schraubenkopfs (13) und der Antriebsseite der mit dem Schraubenkopf (13) in Eingriff stehenden Stecknuss (1) entspricht, und
1.7 der Käfig (5) an einer Längsseite das Einschieben der mit dem Schraubenkopf (13) in Eingriff stehenden Stecknuss (1) ermöglichend seitlich offen ist, wobei
1.8 die seitliche Öffnung des Käfigs (5) derart ausgebildet ist, dass auch der mit der Antriebsausbildung (3) der Stecknuss (1) in Eingriff stehende Antrieb des Schraubers seitlich einschiebbar ist.

2. Haltevorrichtung nach Anspruch 1, bei der der Vorsprung an der einen Stirnseite (10) als ein den Zugriff auf die Antriebsausbildung der Stecknuss (1) freilassender Teilringvorsprung (8) ausgebildet ist.

3. Haltevorrichtung nach einem der vorhergehenden Ansprüche, bei der der Vorsprung an der dem Schraubenkopf (13) zugeordneten Stirnseite (12) des Käfigs (5) als ein das seitliche Einsetzen und das Durchführen des Schraubenschafts zulassender Teilringvorsprung (9) ausgebildet ist.

4. Haltevorrichtung nach einem der vorhergehenden Ansprüche, bei der der Käfig (5) als insbesondere längs einer Axialebene geteilter Teilhohlzylinder ausgebildet ist, dessen Innendurchmesser dem Außendurchmesser der Stecknuss (1) entspricht.

5. Haltevorrichtung nach einem der vorhergehenden Ansprüche, mit einer Sicherungseinrichtung zum Festhalten der Stecknuss (1) in dem Käfig (5).

6. Haltevorrichtung nach Anspruch 5, bei dem die Sicherungseinrichtung eine Federklammer aufweist.

7. Haltevorrichtung nach Anspruch 5 oder 6, bei der die Sicherungseinrichtung einen Permanentmagneten (15) aufweist.

8. Haltevorrichtung nach einem der Ansprüche 5 - 7, bei der die Sicherungseinrichtung durch die Ränder der seitlichen Öffnung zum Einsetzen von Stecknuss (1) und/oder Schraubenkopf (13) in den Käfig (5) gebildet ist.

9. Haltevorrichtung nach Anspruch 8, bei dem mindestens ein Rand der Öffnung verformbar ausgebildet ist.

10. Haltevorrichtung nach einem der Ansprüche 5 - 9, mit einem an dem Käfig (5) angeordneten verschiebbaren oder verkippbaren Riegel zum mindestens teilweisen Verschließen der seitlichen Öffnung zum Einsetzen von Stecknuss (1) und/oder Schraubenkopf (13).

## Claims

1. A holding device for a screw head with a socket, with
1.1 a cage (5), which
1.2 between two opposite end faces (10, 12) has an accommodation space for the screw head (13) of a screw (4), and a socket (1) that is engaged with the latter,
1.3 which are essentially immovably accommodated in the accommodation space with respect to their axis of rotation,
1.4 wherein at least one projection projecting into the accommodation space is arranged at one end face (10) for abutment on the drive side of the socket (1), and
1.5 at least one projection projecting inwards into the accommodation space is arranged on the other end face for abutment on the underside of the screw head (13) of the screw (4),
1.6 the axial internal spacing of the projections on the two end faces (10, 12) of the cage (5) corresponds approximately to the spacing between the underside of the screw head (13) and the drive side of the socket (1) that is engaged with the screw head (13), and
1.7 on one longitudinal side the cage (5) is laterally open, allowing the insertion of the socket (1) that is engaged with the screw head (13), wherein
1.8 the lateral opening of the cage (5) is designed such that the drive of the screwdriver that is engaged with the drive configuration (3) of the socket (1) can also be inserted laterally.

2. The holding device in accordance with claim 1, in which the projection on the one end face (10) is in the form of a partial ring projection (8), which leaves free access to the drive configuration of the socket (1).

3. The holding device in accordance with one of the preceding claims, in which the projection on the end face (12) of the cage (5) assigned to the screw head (13) is in the form of a partial ring projection (9) allowing lateral insertion and passage of the screw shank.

4. The holding device in accordance with one of the preceding claims, in which the cage (5) is in the form of a partial hollow cylinder, which is divided in particular along an axial plane, and the inside diameter of which corresponds to the outside diameter of the socket (1).

5. The holding device in accordance with one of the preceding claims, with a security device for purposes of holding the socket (1) in the cage (5).

6. The holding device in accordance with claim 5, in which the security device has a spring clip.

7. The holding device in accordance with claim 5 or 6, in which the security device has a permanent magnet (15).

8. The holding device in accordance with one of the claims 5 - 7, in which the security device is formed by the edges of the lateral opening for insertion of a socket (1) and/or screw head (13) into the cage (5).

9. The holding device in accordance with claim 8, in which at least one edge of the opening is designed so as to be deformable.

10. The holding device in accordance with one of the claims 5 - 9, with a movable or tiltable bar arranged on the cage (5) for purposes of at least partially closure of the lateral opening for insertion of the socket (1) and/or screw head (13).

## Revendications

1. Dispositif de retenue d'une tête de vis, pourvu d'une noix, doté
1.1 d'une cage (5), qui
1.2 entre deux faces frontales (10, 12) opposées, comporte un espace de logement pour la tête de vis (13) d'une vis (4) et d'une douille (1), qui est en engagement avec cette dernière,
1.3 qui dans l'espace de logement est logée en étant indéplaçable par rapport à son axe de rotation,
1.4 sur l'une des faces frontales (10) étant placée au moins une saillie débordant dans l'espace de logement, destinée à s'appuyer sur le côté entraînement de la douille (1) et
1.5 sur l'autre face frontale étant placée au moins une saillie débordant vers l'intérieur dans l'espace de logement, destinée à s'appuyer sur la face inférieure de la tête de vis (13) de la vis (4),
1.6 l'écart intérieur axial des saillies sur les deuxièmes faces frontales (10, 12) de la cage (5) correspondant approximativement à l'écart entre la face inférieure de la tête de vis (13) et le côté entraînement de la douille (1) qui est en engagement avec la tête de vis (13) et
1.7 sur un côté longitudinal, la cage (5) étant ouverte en permettant l'insertion de la douille (1) qui est en engagement avec la tête de vis (13),
1.8 l'ouverture latérale de la cage (5) étant conçue de telle sorte qu'également l'entraînement du tournevis qui est en engagement avec la conception d'entraînement (3) de la douille (1) soit latéralement insérables.

2. Dispositif de retenue selon la revendication 1, sur lequel la saillie sur l'une (10) des faces frontales est conçue sous la forme d'une saillie en forme d'anneau partiel (8), qui laisse libre l'accès à la conception d'entraînement de la douille (1).

3. Dispositif de retenue selon l'une quelconque des revendications précédentes, sur lequel la saillie sur la face frontale (12) de la cage (5) qui est associée à la tête de vis (13) est conçue sous la forme d'une saillie en forme d'anneau partiel (9) admettant l'insertion latérale et le passage de la tige de vis.

4. Dispositif de retenue selon l'une quelconque des revendications précédentes, sur lequel la cage (5) est conçue sous la forme d'un cylindre partiel creux, divisé notamment le long d'un plan axial, dont le diamètre intérieur correspond au diamètre extérieur de la douille (1).

5. Dispositif de retenue selon l'une quelconque des revendications précédentes, pourvu d'un système de sécurisation, destiné à maintenir la douille (1) dans la cage (5).

6. Dispositif de retenue selon la revendication 5, sur lequel le système de sécurisation comporte une pince à ressort.

7. Dispositif de retenue selon la revendication 5 ou 6, sur lequel le système de sécurisation comporte un aimant permanent (15).

8. Dispositif de retenue selon l'une quelconque des revendications 5 à 7, sur lequel le système de sécurisation est formé par les bords de l'ouverture latérale destinée à insérer la douille (1) et/ou la tête de vis (13) dans la cage (5).

9. Dispositif de retenue selon la revendication 8, sur lequel au moins un bord de l'ouverture est conçu en étant déformable.

10. Dispositif de retenue selon l'une quelconque des revendications 5 à 9, pourvu d'un verrou déplaçable ou basculant placé sur la cage (5) pour la fermeture au moins partielle de l'ouverture latérale destinée à insérer la douille (1) et/ou la tête de vis (13).
